# FASCICULE DE BREVET EUROPEEN

(11) **EP 0 306 419 B1**
(45) Date de publication et mention de la délivrance du brevet: **22.01.1992**
(21) Numéro de dépôt: 88420293.8
(22) Date de dépôt: 31.08.1988
(51) Int. Cl.: B65H 75/22, B65D 85/676

(54) **Touret en carton ondulé destiné au transport et au dévidage de couronne de produits longs enroulés**
Spule aus Wellpappe zum Transportieren und Abwickeln von langgestrecktem aufgewickeltem Gut
Reel made of corrugated cardboard for transporting and paying out packages of elongate material

(30) Priorité: 01.09.1987 FR 8712704
(43) Date de publication de la demande: 08.03.1989
(73) Titulaire: TREFIMETAUX, 92400 Courbevoie (FR)
(72) Inventeur: Frey, Raymond, F-08600 Givet (FR); Sarek, Zenec, F-08600 Givet (FR); Tedeschi, Jean, Florimont F-08600 Givet (FR)
(74) Mandataire: Pascaud, Claude

(56) Documents cités:
- DE-U- 1 943 456
- GB-A- 261 189
- NL-A- 7 213 839
- US-A- 3 093 343

## Description

### DOMAINE TECHNIQUE DE L'INVENTION

L'objet de l'invention est un touret en carton ondulé destiné au transport et au dévidage de produits enroulés en couronnes trancannées, tels que des tubes en cuivre ou en aluminium, ou matières plastiques, ce touret étant adaptable, au moment de l'emballage, à la hauteur de la couronne.

### ETAT DE LA TECHNIQUE

Un certain nombre de produits longs sont, à la sortie de production, enroulés en couronnes trancannées, contenant une longueur (ou un poids ou un volume) prédéterminée dudit produit. Il s'agit alors d'emballer cette couronne et d'en immobiliser les spires, en vue de son transport, et, éventuellement, de faciliter son déroulement au moment de l'utilisation finale.

C'est le cas, par exemple, des tubes de cuivre de petit diamètre (dit tube "A.C.R.") sortant des machines d'étirage (par exemple des ROTUBLOCS), formant des couronnes dont la longueur unitaire peut atteindre 1000 à 2000 mètres, le diamètre externe du tube étant de l'ordre de la dizaine de millimètres.

L'usage des tourets, en bois ou en métal, n'est pas toujours très pratique, car ils ont des dimensions fixes, non modifiables, et leur valeur contraint souvent à gérer un système de consignation et de retour de tourets vides qui alourdit les frais généraux.

Il serait donc intéressant de disposer d'un touret léger, de faible coût (donc perdu, sans consignation ni retour) et de dimensions immédiatement adaptables, au moins dans une certaine mesure, à la dimension des couronnes à emballer, ce touret pouvant également servir à dérouler le produit lors de l'utilisation finale.

On connaît déjà, par le brevet US n° 3093343, la fabrication d'un touret en carton destiné au transport et au dévidage de produits longs. Ce touret est constitué par deux flasques (10) formés par au moins un premier disque (13, 14) en carton de diamètre D sur lequel on applique un second disque (12) en carton muni, sur une couronne intérieure et jusqu'à un diamètre d inférieur à D et correspondant au diamètre du demi-moyeu, d'encoches formant ainsi un ensemble de languettes (15) qui, après pliage à 90° par rapport au plan du disque, constituent des éléments d'un demi-moyeu assurant la liaison entre les disques (13, 14) constituant les flasques et des tubes (17, 20) constituant le moyeu. Si ce brevet constitue bien une solution au problème du poids des tourets, il ne permet pas d'avoir un touret de dimensions adaptables et facile à assembler sur le lieu d'utilisation.

### OBJET DE L'INVENTION

La présente invention permet de résoudre ce problème.

Elle se caractérise en ce que le touret, assemblé, au moment de l'emploi, (c'est-à-dire de l'emballage de la couronne de produit long) est constitué par deux flasques 7A, 7B formés par au moins un premier disque 1 en carton ondulé, de diamètre extérieur D sur lequel on applique un second disque 3 en carton ondulé, muni, sur toute sa périphérie, et jusqu'à un diamètre d inférieur à D, et correspondant au diamètre du demi-moyeu 6 à former, d'encoches 4, formant ainsi un ensemble de languettes 5 qui, après pliage à 90° par rapport au plan du disque, constituent le demi-moyeu 6 (A ou B).

### DESCRIPTION DE L'INVENTION

Les figures 1, 2 et 3 illustrent l'invention.
La figure 1 représente, en vue de dessus (partie supérieure), le disque de carton ondulé découpé, avant relevage des languettes, destiné à former le moyeu central, et en coupe CC (partie inférieure), le disque après relevage (pliage à 90°) des languettes.
La figure 2 représente, en perspective les deux éléments A et B, destinés à former le touret, avant leur mise en place.
La figure 3 représente, en perspective, une couronne trancannée de produit long tubulaire, enroulée sur un touret selon l'invention.

Le point de départ est constitué d'une part de deux disques 1 et 2 en carton ondulé de diamètre D du type "double-double", c'est-à-dire dont la structure comporte (en coupe): une feuille de couverture, une nappe de cannelures, une feuille médiane, une seconde nappe de cannelures et une feuille de couverture, les deux disques étant collés sur toute leur surface et leurs cannelures étant croisées, et, d'autre part, d'un troisième disque 3, également en carton ondulé ― également, mais pas nécessairement ―, de diamètre D, découpé en étoile, par des entailles radiales 4, sur toute sa périphérie, entre le diamètre D et un diamètre d, inférieur à D, et correspondant au diamètre du moyeu 6 à former. Les entailles délimitent un ensemble de languettes radiales 5, réparties sur toute la périphérie du disque 3. Le disque 3 est collé sur l'ensemble disque 1 + disque 2, depuis le centre jusqu'au diamètre d. Les languettes 5 sont ensuite relevées et pliées à 90° par rapport au plan des disques, formant ainsi le demi-moyeu 6 (A ou B) dont la configuration apparaît sur la partie inférieure de la figure 1 (en coupe), et sur la figure 2 (en perspective).

Chaque flasque 7A, 7B (disques 1 + 2 + 3, languettes 5 relevées) ainsi obtenu, est pourvu d'un certain nombre de trous 8 (par exemple 4 dans le cas de la figure 2), de préférence renforcés par oeillets en plastique ou métal, qui serviront au passage des rubans ou feuillards de cerclages et enfin d'un trou central 9, par lequel passera l'axe du système de déroulement du produit long.

Le mode d'emploi est alors le suivant:

la couronne 10 de produit long est posée à plat sur une table ou un support plan quelconque. Le flasque supérieur 7A, dont les languettes relevées 5 ont éventuellement été fixées par une bande circulaire de ruban adhésif 11 est engagé dans la couronne.

On bascule l'ensemble de 180°, et on engage le second flasque 7B de la même manière. L'assemblage s'ajuste donc automatiquement à l'épaisseur de la couronne.

Deux cerclages 12 en feuillard d'acier ou en ruban plastique éventuellement renforcé de fibres, assurent la liaison des deux flasques et la cohésion de l'ensemble qui se présente alors comme sur la figure 3.

Cette mise en oeuvre de l'invention peut subir quelques variantes: par exemple, les deux disques 1 et 2 qui constituent la base de chaque flasque peuvent être remplacés par un seul disque si l'on dispose de carton ondulé de résistance mécanique suffisante (qualité dite "triple cannelure") ou renforcé par divers moyens, ou de grammage supérieur.

Le disque 3, à partir duquel on forme les languettes 5, peut avoir un diamètre plus petit ou plus grand que D selon la hauteur des couronnes à emballer.

Le choix des qualités de carton ondulé dépend aussi des produits emballés qui peuvent aller du tube plastique au tube de cuivre ou au fil machine en aluminium ou aux fils et câbles électriques, pour ne citer que quelques exemples.

### EXEMPLE DE MISE EN OEUVRE

L'invention a été mise en oeuvre pour l'emballage de couronnes de tube A.C.R. en cuivre, de diamètre extérieur de l'ordre de 5 à 25 mm, de longueur unitaire de l'ordre de 500 à 2000 mètres, de poids compris entre 50 et 150 kg.

Pour ce type de couronnes, les disques ont un diamètre D de l'ordre de 950 à 1100 mm, et un diamètre d de l'ordre de 550 à 650 mm, qui s'adaptent à des couronnes trancannées, de 20 à 35 cm de hauteur.

### AVANTAGES DE L'INVENTION

Ce type de touret, assemblé au moment de l'emploi, à partir de disques de carton ondulé initialement plats ― donc peu encombrants à stocker ― présente les avantages suivants:
― suppression du moyeu intérieur de hauteur fixe
― adaptable à n'importe quelle hauteur de couronne dans une plage importante de l'ordre de 15 cm
― adaptable à une grande variété de produits longs, plastiques, métalliques ou mixtes (fils et câbles électriques par exemple).
― accepte des couronnes à faces ayant un parallélisme très approximatif
― bon contact entre flasques et faces de la couronne, ce qui assure, en stockage, une bonne planéité et réduit les risques de "tangling" (emmêlage lors du déroulement).
― réduit sensiblement le coût du transport de la cartonnerie à l'usine.

## Revendications

1. Touret en carton ondulé, destiné au transport et au dévidage de couronnes de produits longs, constitué par deux flasques (7A et 7B) formés par au moins un premier disque (1) en carton de diamètre extérieur D sur lequel on applique un second disque (3) en carton, muni d'encoches (4) formant un ensemble de languettes (5) qui, après pliage à 90°C par rapport au plan du disque, constituent des éléments d'un demi-moyeu (6) de diamètre d, caractérisé en ce que, de manière à pouvoir former ledit touret au moment de l'emploi à partir desdits flasques (7A, 7B) de faible encombrement avant ledit pliage, le second disque (3) est muni sur toute sa périphérie et jusqu'au diamètre d d'encoches (4) formant un ensemble de languettes (5) qui, après pliage, consituent le demi-moyeu (6) et en ce que les deux demi-moyeux sont liés par cerclage de manière à ajuster automatiquement l'épaisseur du touret à celle de la couronne.

2. Touret, selon la revendication 1, caractérisé en ce que chaque flasque (7A, 7B) est formé par l'association de deux disques (1 et 2) en carton ondulé, associés par collage, et d'un troisième disque entaillé (3), collé sur l'ensemble disque (1)-disque (2) depuis le centre jusqu'au diamètre d.

3. Touret, selon revendication 1 ou 2, caractérisé en ce qu'il comporte un orifice central (9) pour le passage du moyeu de dévidage, et une pluralité de trous (8) pour le passage des rubans ou feuillards de cerclage des couronnes.

## Patentansprüche

1. Spule aus Wellpappe zum Transportieren und Abwickeln von langgestrecktem aufgewickeltem Gut, die zwei Spulenwände (7A und 7B) aufweist, mit mindestens einer ersten Kartonscheibe (1) mit einem Außendurchmesser (D), auf die man eine zweite mit Einschnitten (4) versehene Kartonscheibe (3) aufbringt, welche Zungen (Si aufweist, die, nachdem sie um 90° relativ zur Scheibenebene verschwenkt sind, Elemente einer Halbnabe (6) mit Durchmesser (d) darstellen, dadurch **gekennzeichnet**, daß, um die genannte Spule bei Benutzung aus diesen vor der Faltung raumsparenden Spulenwänden (7A, 7B) formen zu können, die zweite Scheibe (3) auf ihrem äußeren Umfang und bis zum Durchmesser (d) mit Einschnitten (4) versehen ist, die Zungen (5) bilden, die nach Verschwenken eine Halbnabe (6) bilden, und daß die zwei Halbnaben verbunden sind durch Umschlingung, so daß automatisch die Dicke der Spule an die des Gutes angepaßt werden kann.

2. Spule gemäß Anspruch 1, dadurch gekennzeichnet, daß jede Spulenwand (7A, 7B) aus der Verbindung von zwei miteinander verklebten Wellkartonscheiben (1 und 2) gebildet ist und einer dritten eingeschnittenen Scheibe (3), die auf die Einheit Scheibe (1) ― Scheibe (2) vom Zentrum bis zum Durchmesser (d) geklebt ist.

3. Spule gemäß Anspruch 1 oder 2, gekennzeichnet durch eine Zentralöffnung (9) für den Eingriff des Abwickelantriebs und mehrere Löcher (8), um die Umschlingungsbänder oder -reifen für die Güter hindurchzuführen.

## Claims

1. Corrugated cardboard reel for the transportation and unwinding of long products coils, constituted by two flanges 7A, 7B formed by at least one first cardboard disk 1 of external diameter D and to which is applied a second cardboard disk 3 provided with notches 4 forming a plurality of tongues 5 which, after bending by 90° with respect to the plane of the disk, constitute parts of a half-hub 6 of diameter d, characterized in that, in order to form said reel at the time of use from said flanges 7A, 7B which take up little storage space before said bending, said second disk 3 is provided, over its entire periphery and up to a diameter d with notches 4, thus forming a plurality of tongues 5 which, after bending, constitute the half-hub 6, and in that the two half-hubs are assembled by hooping so as to adapt automatically the height of the reel to that of said coil.

2. Reel according to claim 1, characterized in that each flange (7A, 7B) is formed by the association of two corrugated cardboard disks 1 and 2, joined by bonding, and a third notched disk 3 bonded to the assembly formed by disk 1 and disk 2 from the centre and up to the diameter d.

3. Reel according to claims 1 or 2, characterized in that it has a central hole 9 for the passage of the unwinding hub and a plurality of holes 8 for the passage of tapes or hooping strips for the coils.
